# EUROPÄISCHE PATENTSCHRIFT

(11) **EP 0 600 525 B1**
(45) Veröffentlichungstag und Bekanntmachung des Hinweises auf die Patenterteilung: **04.02.1998**
(21) Anmeldenummer: 93120770.8
(22) Anmeldetag: 23.12.1993
(51) Int. Cl.: F26B 11/02, E01C 19/10, F27B 7/34

(54) **Verfahren zum Trocknen und/oder Erwärmen von rieselfähigem Material und Vorrichtung hierzu**
Process and installation for drying or heating pourable materials
Procédé et installation pour le séchage, et/ou le chauffage de matériaux pouvant s'écouler

(30) Priorität: 18.05.1993 CH 1500/93
(43) Veröffentlichungstag der Anmeldung: 08.06.1994
(73) Patentinhaber: U. Ammann Maschinenfabrik AG, CH-4900 Langenthal (CH)
(72) Erfinder:
(74) Vertreter: Roshardt, Werner Alfred, Dipl.-Phys.

(56) Entgegenhaltungen:
- EP-A- 0 025 186
- EP-A- 0 030 403
- DE-A- 3 815 104
- FR-A- 2 441 682
- US-A- 2 421 345
- US-A- 4 802 139

## Beschreibung

Die Erfindung betrifft ein Verfahren gemäß dem Patentanspruch 1 und eine Vorrichtung zur Durchführung des Verfahrens gemäß dem Patentanspruch 4.

In der DE-A 38 15 104 ist eine Vorrichtung zum Trocknen von rieselfähigem Material, wie es insbesondere in der Asphaltherstellung benötigt wird, für Produktionstemperaturen von 180 bis 400°C beschrieben. Die bekannte Vorrichtung hatte eine drehend angetriebene Brenntrommel, welche durch eine Brennerflamme mittig beheizt wurde. Eine derartige Anordnung wird auch als Drehofen bezeichnet. Innerhalb der Brenntrommel waren Halteeinbauten (Beschaufelung) angeordnet, mit denen das Material unter Durchmischung und Erwärmung um die Brennerflamme herum transportiert wurde. Die Halteeinbauten bestanden aus z-förmig gebogenen Laschen, welche mit einem Laschenfuß an einer Rohrinnenwandung befestigt waren. Die Zwischenräume der äußeren Laschenfüsse waren mit ebenen, sich überlappenden Platten derart überbrückt, daß auf der Verbindung der beiden Laschenfüsse und auf der Rohrwandung liegendes Material nur während der Abwärtsbewegung auf den Platten gleitet, ohne durch die Brennerflamme zu fallen. Fiel Material auf die der Brennerflamme zugewandten Halteeinbauten, so verblieb es im Brenntrommelgrund. Materialstaub drang ebenfalls in die Brennerflamme ein und beeinflußte den Verbrennungsvorgang. Über die Zuführung von Verbrennungsluft machte die DE-A 38 15 104 keinerlei Angaben.

Aus der US-A 2 421 345 ist eine weitere Vorrichtung zur Mischung bitumöser Materialien bekannt. Das innere, den Brenner umgebende Rohr war feststehend und drehte nicht mit. Das zu mischende Material wurde mit Halteeinrichtungen auf dem Außenmantel des Rohres herumgeschoben, was nur mit einem hohen Kraftaufwand geschehen konnte.

Aus der EP-A 0 030 403 ist ein Verfahren zum Trocknen und Calzinieren von Schüttgut, insbesondere Aluminiumfluorid-Trihydrat bekannt. Gemäß RÖMPP CHEMIE LEXIKON, Band 2 A-Cl, 1989, Georg Thieme Verlag Stuttgart, New York, Stichwort "Calcinieren" wird hierunter die Erhitzung fester Materialien (Brennen) bis zu einem bestimmten Zersetzungsgrad verstanden, wodurch z. B. bei Soda, Gips und anderen Stoffen das Kristallwasser ganz oder teilweise entfernt wird. Durch Calcinieren erhält man ggf. auch Aktivstoffe.

Beim Calcinieren handelt es sich um einen chemischen Vorgang, während der Trocknungsvorgang der Erfindung rein physikalisch ist. Zur Unterstreichung des chemischen Verfahrens sei darauf hingewiesen, daß die Innenwandung des äußeren Rohres mit einer tonerdereichen Stampfmasse ausgekleidet war. Die Erfindung benötigt keinen besonderen Materialauftrag auf die Rohrwandung, welche an einem chemischen Vorgang beteiligt sind. Das Verfahren der EP-A 0 030 403 ist somit zu demjenigen der Erfindung gattungsfremd.

Bei der EP-A 0 030 403 war das den Brennerraum umschließende innere Rohr starr mit dem äußeren Rohr verbunden. In dem Zwischenraum zwischen beiden Rohren war die Beschaufelung zum Mischen und Bewegen des rieselfähigen Materials angeordnet. Mit einem einzigen Luftstrom um den Brenner herum wurde die Verbrennungsluft zugeführt.

Aufgabe der Erfindung ist es, bei der Trocknung von rieselfähigem Material für die Asphaltherstellung eine Verbrennung mit einem hohen wärmetechnischen Wirkungsgrad bei geringem Schadstoffausstoß ohne Gefahr einer Brenntrommelüberhitzung zu schaffen.

Obige Aufgabe wird durch die Merkmale der Patentansprüche 1 und 4 gelöst.

Da der Mantel des inneren Rohrs der Brenntrommel geschlossen ist, das Material sich nur auf dessen Außenmantel befindet, d. h. der Brennerinnenraum vom Material durch die Rohrwand getrennt ist, ist der Brennerinnenraum mit der Brennerflamme staubfrei. Hierdurch ergibt sich ein einwandfreier, leicht zu handhabender Verbrennungsvorgang, der schadstoffarm abläuft. Durch die glatte Innenwandung des inneren Rohres wird sporadisch eingebrachtes (eingespritztes) Spritzmaterial aus der Vortrommel bzw. dem Übergang zur Brenntrommel wieder durch einen koaxialen Schlitz am Rohrende ausgeschieden. Auch durch dieses wenige Spritzmaterial kann keine Beeinträchtigung der Verbrennung erfolgen.

Durch die besondere Halterung eines inneren Rohres kann ein schnelles Aufheizen und Abkühlen der Brenntrommel beim An- und Ausfahren der Anlage erreicht werden, ohne daß thermische Belastungen auftreten, welche der Vorrichtung schaden können. Es kann lediglich eine geringfügige elastische Verformung auftreten, welche sowohl das innere wie auch das äußere Rohr der Brenntrommel gegenüber ihrer zylindrischen Form im kalten Zustand in eine leicht "mehreckige" Form je nach Anzahl verwendeter Stützen verspannt. Durch die gewählte Konstruktion ist ein einfacher Aus- und Einbau des inneren Rohres der Brenntrommel aufgrund von Abrasionsverschleiß durch das rieselnde Material möglich. Schnelle Temperaturänderungen beim An- und Ausfahren der Vorrichtung sind ferner durch die geringe Wärmekapazität des inneren Rohres sowie der Halteeinbauten erreichbar.

Da so gut wie kein Material und Staub in den Verbrennungsraum eindringen bzw. in das innere Rohr der Brenntrommel hereingespritzte einzelne Materialteilchen diese schnell wieder verlassen, erfolgt eine Verbrennung mit hohem wärmetechnischen Wirkungsgrad bei geringem Schadstoffausstoß; ferner kann ein "Verbrennen" des Materials auch nicht mehr erfolgen.

Durch die bevorzugte Ausgestaltung des freien Brenntrommelendes mit einem konischen Einzug wird die Brennerflamme derart geformt, daß eine Rückführung und Verwirbelung von Verbrennungsgasen zur noch besseren Verbrennung erfolgt.

Im folgenden werden Ausführungsbeispiele des erfindungsgemäßen Verfahrens sowie der Vorrichtung anhand von Zeichnungen näher erläutert. Es zeigen:
- Fig. 1: eine Seitenansicht einer Vorrichtung zum Trocknen und Mischen von rieselfähigem Material für die Asphaltherstellung,
- Fig. 2: einen Querschnitt durch die in **Figur 1** gestrichelt angedeutete Brenntrommel in gegenüber **Figur 1** vergrößerter Darstellung entlang des Schnittes II - II in **Figur 1**,
- Fig. 3: einen Querschnitt durch eine Variante der Brenntrommel in gegenüber **Figur 2** verkleinerter Darstellung,
- Fig. 4: einen axialen Längsschnitt durch ein inneres und äußeres Rohr der Brenntrommel in größerer Darstellung, wobei zur Vereinfachung die Halteeinbauten für das zu trocknende Material weggelassen wurden,
- Fig. 5: eine perspektivische Darstellung im geänderten Maßstab von zwischen der Vor- und der Brenntrommel der Vorrichtung angeordneten Überleitelementen für das rieselfähige Material,
- Fig. 6: einen schematischen, vereinfachten axialen Längsschnitt durch Brenn- und Vortrommel, wobei die Überleitelemente und Hitzeschilder nicht dargestellt sind,
- Fig. 7: einen schematischen Querschnitt durch die Brenntrommel zur Darstellung einer Lagerungsvariante des inneren Rohres im äußern, wobei hier Halteeinbauten nicht dargestellt sind und
- Fig. 8: einen schematischen, vereinfachten axialen Längsschnitt durch die Brenn- und Vortrommel, wobei hier insbesondere die Einleitung von Verbrennungs- und Zuluft in die Brenntrommel dargestellt ist.

Die in **Figur 1** dargestellte Vorrichtung **1** zum Trocknen und Mischen von rieselfähigem Material **2** arbeitet im sogenannten Gegenstrombetrieb, d. h. das zu trocknende Material **2** wird auf der rechten Seite in **Figur 1** mit einem Förderband **3** eingebracht und läuft dann zuerst gegen die heißen Flammenabgase und dann auf dem Mantel eines durch die Flammengase **5** erhitzten Rohres **25a** zum Materialausgang 7.

Vom Förderband **3** kommend durchwandert das Material **2** eine auf ihrer Innenwandung drei Reihen Streuschaufeln **6** aufweisende Vortrommel **9**, von der es dann über zur Vortrommelachse schräg verlaufende Überleitungselemente **8** (**Figur 5**) am Ort **10** zur gestrichelt dargestellten Brenntrommel **11** übergeführt wird. Die Überleitelemente **8** sind auf Hitzeabschirmplatten **12** als Hitzeabschirmelemente angeordnet, welche die Wärme der Brennerflamme von dem äußeren Rohr **25b** der Brenntrommel **11** fernhalten soll. In der Vortrommel **9** wird das Material **2** durch die Streuschaufeln **6** emporgehoben und fällt als Vorhang durch die von der Brennerflamme **5** erzeugten heißen Abgase. Durch das Emporheben und Herunterfallen wird das Material **2** infolge der Neigung der Achsen **23a** und **23b** von Brenn- und Vortrommel **11** und **9** um 4°, wie unten erläutert, in Richtung Brenntrommel **11** befördert. Die schräggestellten Überleitelemente fangen das Material **2** des Vorhangs auf und schieben es unter Beschleunigung von der Vortrommel **9** in die Brenntrommel **11** zwischen die beiden koaxialen, zylindrischen Rohre **25a** und **25b** ein.

Das innere (erste) Rohr **25a** weist eine glatte Innenfläche ohne jegliche Einbauten auf. Die Vortrommel **9** und das äußere **25b** der beiden Rohre **25a** und **25b** sind miteinander verbunden und liegen drehbar auf zwei Laufringen **17a** und **17b** auf, welche über zwei Elektromotore **19a** und **19b** angetrieben werden.

Analog zum Ort **10** weist die Vortrommel **9** am Ort des Materialeintrags durch das Förderband **3** ebenfalls schräg an der Wandung der Vortrommel **9** angeordnete Überleitelemente auf.

Die Vorrichtung **1** ist auf einem Gestell **20** derart montiert, daß die Achsen **23a** und **23b** von Vortrommel **9** und Brenntrommel **11** miteinander fluchten und von der Brenneranordnung **13** zum Förderband **3** hin gegenüber der horizontalen Abstellebene **22** der Vorrichtung schräg nach oben, bevorzugt unter 4°, geneigt sind.

Das Rohr **25a** ist an seinem entgegengesetzten freien Endbereich **21**, bevorzugt beginnend nach 80% bis 90%, hier bei 90% der Brenntrommellänge konisch nach innen gezogen. Der konische, nach innen bis auf 90% des ursprünglichen Durchmessers gezogene Endbereich **21** dient dazu, den Flammendurchmesser in der Flammenspitze zu reduzieren, damit eine Rückführung und Verwirbelung von Verbrennungsgasen, insbesondere mit der unten beschriebenen Zuluft **52**, zur noch besseren Verbrennung erfolgen kann. Der eingezogene, ringförmige Endbereich **21** verleiht dem Rohr **25a**, welches durch die Erwärmung der Brennerflamme **5** stark belastet wird, eine hohe mechanische Festigkeit; auch wird hierdurch Spritzmaterial aus der Vortrommel **9** zurückgehalten. Die Flammenlänge wird so eingestellt, daß sie keinesfalls in den Rieselvorhang am Vortrommelende hineinragt. Die Flamme endet in bevorzugter Weise innerhalb des Rohres **25a**.

Das innere Rohr **25a** der Brenntrommel **11** mit einem Innendurchmesser von 2 m und einer Rohrlänge von 3 m, wobei diese Angaben nur beispielsweise Ausführungsformen darstellen, ruht auf mehreren, radialen Ringen **24**, von denen einer in **Figur 2** und zwei in **Figur 4** dargestellt sind. Zur besseren Darstellung der Halterung des inneren Rohres **25a** wurden die Schaufeln **33a** und **33b** für den Materialtransport nicht dargestellt. Das innere Rohr **25a** liegt auf den Ringen **24** auf und kann sich somit infolge thermischer Ausdehnungen insbesondere in axialer Richtung verschieben. Die Ringe **24** haben ein T-förmiges radiales Querschnittsprofil. Jeder Ring 24 wird durch vier radial auf ihm stehende rohrförmige Stützen **27** gegen das äußere Rohr **25b** abgestützt. Das jeweils eine Ende jeder Stütze **27** ist mit dem inneren Mantel des äußeren Rohres **25b** verschweißt. Das dem verschweißten Ende gegenüberliegende Stützenende ist eingeschnitten, wobei Schnittbreite und -tiefe derart gewählt sind, daß der zentrische T-Schenkel des Ringes **24** spielbehaftet einliegt. Am Außenmantel des dem Brennergrund benachbarten Endbereichs des inneren Rohres **25a** sind nun vier gleichdistanzierte Flansche **18** angeschweißt, welche zwei Durchgangslöcher aufweisen, deren Abstand derart gewählt ist, daß ein U-förmiger Klemmbügel **28** mit seinen Schenkeln durchschiebbar ist. Diese Schenkel sind mit einem Gewinde versehen. Der Schenkelabstand ist um eine Toleranz größer als der Durchmesser der Stützen **27**. Mit diesen Klemmbügeln **28** werden nun die Stützen **27**, wie in **Figur 4** dargestellt, mit den Flanschen **18** verbunden. Da nur das äußere Rohr **25b** angetrieben wird, erfolgt die Kraftübertragung für das innere Rohr **25a** über die Schweißstellen der vier Stützen **27** am Innenmantel des äußeren Rohres **25b**, über die Stützen **27**, die Klemmbügel **28** und die Flansche **18** auf das innere Rohr **25a**. Da das innere Rohr **25a** nur an seinem dem Brennergrund benachbarten Ende befestigt ist, kann eine freie axiale thermische Ausdehnung erfolgen, zumal der äußere Mantel des inneren Rohres **25a** auf dem Dachschenkel des T-Profils frei gleiten kann. Radiale Verspannungen werden vermieden durch die Bewegungsmöglichkeit des geschlitzten Stützenendes auf den zentrischen T-Schenkel des Rings **24**. Durch die Stützen **27** wird der Materialtransport zwischen den beiden Rohren **25a** und **25b** nicht behindert.

Im Zwischenraum **31** mit einer beispielsweisen Höhe von 25 cm zwischen den beiden Rohren **25a** und **25b** ist die Beschaufelung **35a/35b** (Halteeinbauten) für die Mitnahme des Materials **2** während der Umdrehungen der Brenntrommel **11** angeordnet. In **Figur 2** werden für den Materialtransport zwei unterschiedliche Schaufeln **33a** und **33b** verwendet. Das Material verbleibt in den Schaufeln **33a** und **33b** bis etwa zu einem Gleitwinkel α von 60°. Die in **Figur 2** gestrichelt dargestellte Mengendifferenz **35a, 35b** gibt schematisch die Materialmenge an, welche bei der Drehbewegung aus den Schaufeln **33a** und **33b** herausfällt und an der der Flamme **5** abgewandten Seite des inneren Rohres **25a** herunterrieselt und dieses unter Wärmeaufnahme durch das Material **2** kühlt. Das im Kulminationsort (vertikal über der Achse **23b** der Brenntrommel **11**) der Drehbewegung in den Schaufeln **33a** und **33b** noch verbleibende Material **2** rieselt dann auf der linken Rohrseite hinunter und kühlt auch diese.

Jeweils eine einzige Schaufel **35a** bzw. **35b** ist nicht über die gesamte Länge eines Rohres **25b** entlang dessen Mantellinie angeordnet, sondern in mehrere, bevorzugt drei Schaufelteillängsstücke unterteilt. Die unterteilten Stücke sind radial gegeneinander versetzt hintereinander angeordnet. Durch diese Versetzung kann bei einer schnellen Temperatursteigerung, wie sie durch die geringe Wärmekapazität gegeben ist, ein Verzug vermieden und zusätzlich eine hohe mechanische Stabilität erreicht werden.

Die oben beschriebenen Schaufeln und auch die noch nachfolgend beschriebenen Schaufeln sind aus massivem Stahlblech gefertigt und besitzen keine Durchbrüche. Hierdurch soll erreicht werden, daß ein definiertes Herausgleiten des Materials **2** aus den Schaufeln **35a** und **35b** erreicht wird, das Material **2** dann anschließend definiert an der betreffenden Rohrwandung zu deren Kühlung unter seiner eigenen Erwärmung unter Durchmischung entlanggleitet.

Bei der Materialauswahl der Schaufeln **35a** und **35b** sowie der Rohre **25a** und **25b** wurde bewußt eine temperaturfeste Stahllegierung (z. B. Inconell 800) als ein wärmestabiles Material mit einer vergleichsweise hohen Wärmeleitfähigkeit im Vergleich zu Schamotte ausgesucht. Es wurde auch im Bereich der Schaufeln **35a** und **35b**, des bzw. der Rohre **25a** und **25b** sowie anderen zu erwärmenden Baugruppen auf jegliches wärmespeichernde Material, wie z. B. Schamotte verzichtet, um eine sehr schnelle Aufheizzeit von einigen Minuten für die Vorrichtung zu erhalten. Infolge dieser schnellen Aufheizzeiten können auch kleine Materialmengen für besondere Anwendungsgegebenheiten verarbeitet werden.

Der Flammendurchmesser in der Brenntrommel wird über die konstruktive Formgebung der Brennerdüse bzw. -düsen sowie der sie umgebenden Bauteile derart eingestellt, daß er zwischen 30% und 90%, bevorzugt zwischen 50% und 85% des Trommelinnendurchmessers liegt. Bei Vollast der Vorrichtung werden 85% erreicht. Als Durchmesser der Flamme **5** wird derjenige Teil verstanden, in dem die Verbrennung stattfindet und der so heiß ist, daß er leuchtet.

In **Figur 8** ist insbesondere die Zuführung von für die Verbrennung notwendiger Luft dargestellt. Die Verbrennungsluft **51** - nicht zu verwechseln mit der Leck- sowie der Zuluft **52** - wird mit einem Ventilator **53** angesaugt und besteht aus Frischluft **55**. Unter Leckluft wird ein Lufteintritt in die Vorrichtung **1** durch Spalte sowie insbesondere durch den Materialein- und auslaß **7** verstanden. Auf den Einfluß der Leckluft wird nicht weiter eingegangen. Der Frischluft **55** kann, wie in **Figur 8** dargestellt ist, sog. "Blue Smoke" **57** beigefügt werden. Beim "Blue Smoke" handelt es sich um meist blaufarbene, in der Regel organische Dämpfe, welche bei der Ashaltherstellung durch dessen Verdampfen entstehen und mittels Absaughauben abgesaugt werden. Der "Blue Smoke" wird, wie unten beschrieben, bevorzugt in der Brenneranordnung mitverbrannt, wodurch sich eine gesonderte Beseitigung z. B. durch Auswaschen, etc. erübrigt. Die unterschiedlichen Wege von Verbrennungsluft **51** und Zuluft **52** sind durch unterschiedliche Schraffur in **Figur 8** herausgehoben.

Der Fluß der Frischluft **55** bzw. des "Blue Smokes" **57** wird über Stellglieder **59** bzw. **60** für einen optimalen Verbrennungsvorgang eingestellt. Eine weitere Optimierung, auch mit Blick auf schadstoffarme Abgase, erfolgt in der Brenneranordnung **13** durch eine geregelte Aufteilung der Verbrennungsluft **51** in einen Primärluftstrom **63** (engere Schraffur) und einen Sekundärluftstrom **64**. Der Primärluftstrom **63** wird, eine Brennstoffdüse **65** umschließend, durch die der Brennstoff **67** eingebracht wird, in den Brennerraum **42** eingeleitet. Der Fluß des Primärluftstroms **63** wird mit einem Stellglied **69** so eingestellt, daß die Brennstoffverbrennung im Brennerraum **42** in der Brennerflamme **5** in einem inneren sauerstoffarmen Bereich **71** erfolgt.

Die Sekundärluft **64** wird koaxial nach außen um die Primärluft **63** herum in den Brennerraum **42** eingeleitet. Sie wird mit einem Stellglied **73** derart eingestellt, daß die Brennstoffverbrennung in einem äußeren, sauerstoffreichen Bereich **75** erfolgt.

Durch um die Brenneranordnung **13** koaxial angeordnete Rohrstücke als Zulufteinlaßöffnungen **77** kann schadstoffbelastete Zuluft **52** eingeblasen werden. Die Zuluft **52** kann insbesondere mit gas- und staubförmigem sowie mit flüssigem und halbflüssigem Bindemittel und auch mit Materialstaub aus einer Trockentrommel (Recycling-Trommel), in der Ausbauasphalt aufbereitet wird, beladen sein. Die Zulufteinlaßöffnungen **77** - in **Figur 7** werden beispielsweise zehn voneinander gleichdistanzierte Einlaßöffnungen **77** verwendet - sind derart angeordnet, daß sie den Verbrennungsvorgang der Brennerflamme **5** nicht stören. Sie können, wie in **Figur 7** dargestellt, parallel zur Brenntrommelachse **23b** ausgerichtet sein; sie können jedoch auch nach außen gerichtet sein oder die Zuluft drallförmig einführen. Die zugeführte Zuluft **52** dient auch noch dazu, das innere Rohr **25a** zu kühlen, um dessen Überhitzung zu verhindern.

Der Zuluftfluß und die Leistung der Brenneranordnung **13** sind unabhängig voneinander einstellbar, da die Zuluft gesondert zur Verbrennungsluft zugeführt wird. Eine Nachverbrennung bzw. Zersetzung der in der Zuluft enthaltenen Bindemittel erfolgt durch die Strahlungswärme der Brennerflamme **5** sowie durch die heiße Innenwand des Rohrs **25a**.

Die Brennerflamme wird derart eingestellt, daß die Brenntrommel **11** eine Brennerraumbelastung zwischen 0,5 MW/m³ und 3 MW/m³, bevorzugt zwischen 0,8 MW/m³ und 1,5 MW/m³, erfährt. Die hier beschriebene Vorrichtung **1** wird unter den nachfolgenden typischen, jedoch nur beispielsweisen Daten betrieben:

Bei einem zu trocknenden und zu erhitzenden rieselfähigen Materialfluß von 132 t/h mit einer Körnigkeit von 0 bis 22 mm und einer Feuchtigkeit von 2,4% werden 812 kg/h Heizöl EL als Brennstoff verwendet. Mit diesem Brennstofffluß ergibt sich eine Brennerleistung von 9,6 MW (die Nominalleistung wäre 12 MW), woraus sich mit einem Innendurchmesser von 2,2 m und einer Länge von 1 m des inneren Rohres **25a** eine Brennerraumbelastung von 1,03 MW/m³ ergibt; das äußere Rohr **25b** weist einen Innendurchmesser von 2,5 m auf. Am Materialausgang **7** ist das Material dann auf 205°C erhitzt. Der Abgasfluß (Rohgase) der Vorrichtung **1** beträgt 21 400 Normalkubikmeter pro Stunde (h) bei einem Sauerstoffgehalt von 9,8% und einer Luftüberschlußzahl (Lambda) von 1,83. Die Abgase (Rohgase) enthalten - korrigiert auf trockene Luft und umgerechnet auf einen 17%-gen Sauerstoffanteil - 8 mg/m³ leicht flüchtige organische Verbindungen (VOC), 14 mg/m³ Kohlenmonoxid (CO) und 29 mg/m³ Stickstoffdioxid (NO₂).

Es kann nun vorkommen, daß vom rein rieselfähigem Material eine geringe Menge trotz der Überleitelemente **8** auf die Innenwand des inneren Rohres **25a** der Brenntrommel **11** spritzt. Um diese Materialteilchen wieder aus dem Rohr **25a** zu entfernen, ist ein Schlitz **34**, wie im schematischen, stark vereinfachten Schnitt durch die Brenntrommel **11** und die Vortrommel **9** in **Figur 6** angedeutet, zwischen der Innenseite des Rohrs **25a** und einem das Rohr **25a** am Brennergrund abschließenden Hitzeschild **36** vorhanden. Die Schlitzhöhe ergibt sich aus der Korngröße des Materials, welches sporadisch in das Rohr **25a** gelangt plus eine Toleranz und beträgt etwa 60 mm. Größere Materialteilchen können aufgrund der Achsenlage von Brenn- und Vortrommel **11** und **9** nicht in das Rohr **25a** hineingelangen. Die Materialteilchen innerhalb des Rohres **25a** werden infolge dessen Rotation, ihrer Schwerkraft und der Neigung der Rohrachse **23b** zum Schlitz **34** hin bewegt, fallen dann durch einen Kanal **38** zwischen einer feststehenden Brenntrommelabschlußwand **40a** und einer mit der Brenntrommel **11** sich drehenden das innere Rohr **25a** verstärkenden, senkrecht zur Rohrachse verlaufenden Rohrverstärkung **40b** (Hitzeschild **36** und Brenntrommelabschlußwand **40a** drehen nicht mit). Der Kanal **38** mündet in den Materialausgang **7**. Obwohl im Brennerraum **42** gegenüber der Umgebung ein Unterdruck herrscht, dringt so gut wie kein die Verbrennung der Brennerflamme **5** behindernder Staub vom Materialausgang **7** ein. Auf eine die Materialteilchen hindurchlassende, aber Staub abblockende Dichtung kann somit im Kanal **38** verzichtet werden.

Anstatt jeweils drei gegeneinander versetzte Schaufeln entlang des Rohres **25a** anzuordnen, können auch durchgehende Schaufeln verwendet werden. Analog können auch die Streuschaufeln angeordnet werden.

Anstelle der in **Figur 2** gezeigten Brenntrommel **11** kann auch die in **Figur 3** gezeigte Variante einer Brenntrommel **39**, ebenfalls mit einem inneren und einem äußeren Rohr **41a** und **41b**, verwendet werden. Im Unterschied zur Brenntrommel **11** sind hier jedoch am inneren wie auch am äußeren Rohr **41a** und **41b** Längsschaufeln **43a** und **43b** angeordnet. Die Brenntrommel **39** zeigt jedoch gegenüber der Brenntrommel **11** eine schlechtere Materialdurchmischung und eine ungleichmäßigere Erwärmung des Materials. Auch ist diese Brenntrommel **39** aufwendiger in ihrer Herstellung. Das innere Rohr **41a** kann nicht so einfach wie bei der oben beschriebenen Brenntrommel **11** ein- und ausgebaut werden.

Anstatt das Material **2** in Richtung von der Flammenspitze zum Flammengrund, also im Gegenstrombetrieb zu transportieren, kann es auch in umgekehrter Richtung (Gleichstrombetrieb) bewegt werden. Die Materialbewegung kann nun infolge der geneigten Achsen **23a** und **23b** (ausgehend von der Brenneranordnung bevorzugt um 4° nach unten gerichtete Vor- bzw. Brennertrommelachse) oder durch axial in Längsrichtung geneigt angeordnete Schaufeln während der Drehbewegung erfolgen. Diese Anordnung eignet sich insbesondere für die zusätzliche Einbringung von Ausbauasphalt durch eine nicht dargestellte Mittenzugabeöffnung.

Anstelle einer Halterung des inneren Rohres **25a** der Brenntrommel **11**, wie in den **Figuren 2** und **4** dargestellt, kann auch eine Halterung, wie im skizzierten Querschnitt in **Figur 7** angedeutet, verwendet werden. Bei dieser Rohrhalterung wird auf den Ring **24** verzichtet. Anstelle der Stützen **27** sind die nun verwendeten Stützen **45** pilzförmig ausgebildet, wobei die Oberseite des Pilzhuts **47** der Wölbung der Außenwandung des inneren Rohres **25a** angepaßt ist. Der Stützenfuß ist auf der Innenseite des äußeren Rohrs **25b** angeschweißt. Über den Rohrumfang werden bevorzugt sechs Stützen **45** angeordnet. Eine Stützenreihe ist in der Rohrmitte und eine im Bereich des freien Rohrendes angeordnet.

Im kalten Zustand liegt die Außenwand des inneren Rohres **25a** mit einer Spielpassung auf der Oberseite der Pilzhüte **47** der Stützen **45** auf, wodurch, wie oben bereits ausgeführt, ein einfacher Ein- und Ausbau des inneren Rohres **25a** durchführbar ist. Durch diese punktförmigen Auflageorte ergibt sich im Betrieb infolge thermischer Ausdehnung eine Verspannung des inneren gegenüber dem äußeren Rohr, welche aber nicht weiter stört und auch keine Festigkeitsprobleme aufwirft; d. h. die ideale Zylinderform hauptsächlich des inneren Rohres wird in ein "verschliffenes" Sechseck verwandelt.

Anstelle der Stützen **27** und **45** können auch nicht dargestellte, am konischen Teil **21** radial angeordnete Halteplatten verwendet werden, welche ebenfalls am äußern Rohr **25b** angeschweißt sind.

## Patentansprüche

1. Verfahren zum Trocknen und/oder Erwärmen von rieselfähigem Material (**2**) für die Asphaltherstellung in einer Vorrichtung (**1**) mit einer drehend angetriebenen, eine Beschaufelung (**33a, 33b; 43a, 43b**) aufweisenden Brenn-(**11; 39**) und Vortrommel (**9**) sowie mit einer annähernd in der Brenntrommelachse (**23b**) brennenden Brennerflamme (**5**), wobei
das Material (**2**) im Flammenbereich auf einem geschlossenen Mantel eines die Flamme umgebenden, inneren Rohrs (**25a**) transportiert wird, damit kein Materialstaub in den Flammenraum (**42**) der Brennerflamme (**5**) eindringt,
ein Primärluftstrom (**63**) eine Brennstoffeinführung (**65**) umschließend und ein Sekundärluftstrom (**64**) koaxial zum Primärluftstrom in den Brennerraum (**42**) derart eingestellt eingebracht wird, daß
der Flammendurchmesser in der Brenntrommel (**11, 39, 51**) zwischen 30% und 85%, bevorzugt zwischen 50% und 67% des Trommelinnendurchmessers eingestellt und
am freien Brenntrommelende, bevorzugt nach 80% bis 90% der Brenntrommellänge, gegenüber dem Flammendurchmesser in der Brenntrommelmitte reduziert wird, damit
in den Flammenrandbereichen eine Verbrennungsgasrückführung und/oder -verwirbelung zur Schadstoffreduzierung in den Verbrennungsgasen erfolgt.

2. Verfahren nach Anspruch 1, **dadurch gekennzeichnet**, daß
der für die Flamme (**5**) notwendigen Verbrennungsluft (**51**) schadstoffbelastete Gase, insbesondere bindemittelhaltige Dämpfe der Asphalterzeugung, sog. "Blue Smoke", beigemischt werden.

3. Verfahren nach Anspruch 2, **dadurch gekennzeichnet**, daß
schadstoffbelastete Frischluft als Zuluft (**52**) eingebracht wird.

4. Vorrichtung (**1**) zur Durchführung des Verfahrens nach einem der Ansprüche 1 bis 3 zum Trocknen und/oder Erwärmen von rieselfähigem Material (**2**) für die Asphaltherstellung mit einer eine Beschaufelung (**33a, 33b, 43a, 43b**) für das zu trocknende und umzulagernde Material aufweisenden drehbaren Brenn- (**11, 39**) und Vortrommel (**9**)
mit einem koaxial zur Brenntrommelachse (**23b**) angeordneten, zylinderförmigen, die Brennerflamme (**5**) radial und axial umschließenden, mit der Brenntrommel mitdrehenden, ersten Rohr (**25a; 41a**),
dessen Innenwandung glatt und ohne Inneneinbauten im Flammenbereich ausgebildet und
das in einem zweiten äußeren Rohr (**25b**) zentrisch und im kalten Zustand spielbehaftet, lediglich aufliegend gehalten ist.

5. Vorrichtung (1) nach Anspruch 4, **dadurch gekennzeichnet**, daß das erste Rohr (**25a**) lediglich an seinem dem Flammengrund der Brenneranordnung (**13**) benachbarten Endbereich mechanisch fixiert ist.

6. Vorrichtung (**1**) nach Anspruch 5, **dadurch gekennzeichnet**, daß das erste Rohr (**25a**) spielbehaftet mit Stützen (**45**) zwischen dem ersten und zweiten Rohr (**25a**, **25b**) radial abgestützt ist, welche bevorzugt an der Innenwand des zweiten Rohres (**25b**) befestigt sind, damit das erste Rohr (**25a**) infolge einfacher Gestaltung möglichst preisgünstig herstellbar und möglichst einfach aus- und einbaubar ist.

7. Vorrichtung (**1**) nach einem der Ansprüche 4 bis 6, **dadurch gekennzeichnet**, daß das der Brenneranordnung (**13**) benachbarte, mit Hitzeabschirmelementen (**12**) abgedeckte Brenntrommelende neben einer Öffnung für den Eintritt der Brennerflamme (**5**), benachbart zur Innenwandung des ersten Rohres (**25a**) einen Schlitz (**34**) aufweist, der so groß gewählt ist, daß aus der Vortrommel (**9**) in das erste Rohr (**25a**) der Brenntrommel (**11**) sporadisch eindringendes Spritzmaterial wieder austreten kann.

8. Vorrichtung (**1**) nach einem der Ansprüche 4 bis 7, **gekennzeichnet durch** an dem der Brenntrommel (**11**) benachbarten Ende der Vortrommel (**9**) angeordnete, zur Vortrommelachse (**23a**) geneigte Überleitelemente (**8**), um das als Materialvorhang in der Vortrommel (**9**) durch die Flammenabgase fallende Material (**2**) beschleunigt und vollständig auf den Außenmantel des ersten Rohrs (**25a**) zu führen.

9. Vorrichtung (**1**) nach einem der Ansprüche 4 bis 8, **dadurch gekennzeichnet**, daß das die Brennerflamme (**5**) unmittelbar umgebende Rohr (**25a, 41a**) und dessen Beschaufelung (**43a**) aus einer Stahllegierung mit nur für die statische Stabilität und die Abrasionsresistenz gegen das Material notwendigen Wandstärken ausgebildet ist, um eine geringe Wärmekapazität von Rohr (**25a, 41a**) und Beschaufelung (**43a**) zu erhalten.

10. Vorrichtung nach einem der Ansprüche 4 bis 9, **dadurch gekennzeichnet**, daß das erste Rohr (**25a**) an seinem der Brenneranordnung (**13**) entgegengesetzten Endbereich (**21**), bevorzugt beginnend bei 80% bis 90% der Rohrlänge, konisch nach innen, bevorzugt bis auf 90% des ursprünglichen Innendurchmessers, gezogen ist.

## Claims

1. A process for drying and/or heating pourable material (2) for asphalt production in an apparatus (1) comprising a burning drum (11; 39) and preliminary drum (9) driven in rotation and having scoops (33a, 33b; 43a, 43b), and comprising a burner flame (5) which burns approximately in the axis (23b) of the burning drum, wherein
the material (2) is transported in the flame region on a closed outer surface of an inner pipe (25a) surrounding the flame, so that no material dust penetrates into the flame chamber (42) of the burner flame (5),
a primary air stream (63), enveloping a fuel inlet (65), and a secondary air stream (64), coaxial with the primary air stream, are introduced into the burner chamber (42) at a setting such that
the flame diameter in the burning drum (11, 39, 51) is set at from 30 % to 85 %, preferably from 50 % to 67 %, of the internal diameter of the drum and,
at the free end of the burning drum, preferably after from 80 % to 90 % of the length of the burning drum, the flame diameter is reduced in comparison with the flame diameter in the middle of the burning drum, in order that,
in the edge regions of the flame, a return and/or swirling of the combustion gases takes place in order to reduce the pollutants in the combustion gases.

2. A process according to claim 1, **characterised in that** polluted gases, especially binder-containing vapours from asphalt production, so-called "Blue Smoke", are admixed with the combustion air (51) required for the flame (5).

3. A process according to claim 2, **characterised in that** polluted fresh air is introduced as the supply air (52).

4. An apparatus (1) for carrying out the process according to any one of claims 1 to 3 for drying and/or heating pourable material (2) for asphalt production, comprising a rotatable burning drum (11, 39) and preliminary drum (9) having scoops (33a, 33b, 43a, 43b) for the material to be dried and re-stored,
comprising a cylindrical first pipe (25a; 41a) which is arranged coaxially with the axis (23b) of the burning drum, encloses the burner flame (5) radially and axially and rotates with the burning drum,
the inside wall of which first pipe (25a; 41a) is smooth and without internal fittings in the flame region, and
which is held in a second, outer pipe (25b) centrally and, in the cold state, in such a manner that it is subject to play and is merely supported.

5. An apparatus (1) according to claim 4, **characterised in that** the first pipe (25a) is mechanically fixed only at its end region adjacent to the base of the flame of the burner arrangement (13).

6. An apparatus (1) according to claim 5, **characterised in that** the first pipe (25a) is radially supported with play by supports (45) between the first and the second pipe (25a, 25b), which supports (45) are preferably fastened to the inside wall of the second pipe (25b) so that, owing to its simple form, the first pipe (25a) can be manufactured as cheaply as possible and can be removed and installed as easily as possible.

7. An apparatus (1) according to any one of claims 4 to 6, **characterised in that** the end of the burning drum that is covered by heat-shielding elements (12) and is adjacent to the burner arrangement (13) has, in addition to an opening for the entry of the burner flame (5), adjacent to the inside wall of the first pipe (25a) a slot (34) which is selected to be sufficiently large that splash material sporadically entering the first pipe (25a) of the burning drum (11) from the preliminary drum (9) is able to leave again.

8. An apparatus (1) according to any one of claims 4 to 7, **characterised by** transferring elements (8) which are arranged at the end of the preliminary drum (9) adjacent to the burning drum (11) and are inclined to the axis (23a) of the preliminary drum, for passing the material (2), which falls as a curtain of material through the flame waste gases in the preliminary drum (9), in an accelerated and complete manner onto the outer surface of the first pipe (25a).

9. An apparatus (1) according to any one of claims 4 to 8, **characterised in that** the pipe (25a, 41a) immediately surrounding the burner flame (5) and its scoops (43a) are constructed from a steel alloy with wall thicknesses necessary merely for static stability and resistance to abrasion by the material, in order to obtain a low thermal capacity of pipe (25a, 41a) and scoops (43a).

10. An apparatus according to any one of claims 4 to 9, **characterised in that** the first pipe (25a) is drawn conically inward, preferably to 90 % of the original internal diameter, at the end region (21) thereof that is opposite the burner arrangement (13), preferably beginning at from 80 % to 90 % of the length of the pipe.

## Revendications

1. Procédé pour le séchage et/ou le chauffage d'un matériau coulant (2), en vue de la production d'asphalte dans une installation (1) présentant un tambour d'amont (9) et un tambour de combustion (11 ; 39) mené en rotation et muni d'un ensemble de pales (33a, 33b ; 43a, 43b), ainsi qu'une flamme (5) de brûleur brûlant approximativement dans l'axe (23b) du tambour de combustion, procédé dans lequel
le matériau (2) est transporté, dans la région de la flamme, sur une enveloppe fermée d'un tube intérieur (25a) entourant ladite flamme, de telle sorte qu'aucune poussière de matériau ne s'insinue dans la chambre de combustion (42) de la flamme (5) du brûleur,
un courant d'air primaire (63) entourant une admission (65) de combustible, et un courant d'air secondaire (64) coaxial au courant d'air primaire, sont introduits dans la chambre de combustion (42) avec un réglage tel que
le diamètre de la flamme soit réglé, dans le tambour de combustion (11, 39, 51), à entre 30 % et 85 %, de préférence entre 50 % et 67 % du diamètre interne du tambour, et
soit réduit à l'extrémité libre du tambour de combustion, de préférence après 80 % jusqu'à 90 % de la longueur du tambour de combustion, vis-à-vis du diamètre de la flamme au centre du tambour de combustion, de telle sorte
qu'une réintroduction et/ou un tourbillonnement des gaz de combustion s'opère, dans les régions marginales de la flamme, en vue d'une réduction de substances nocives dans les gaz de combustion.

2. Procédé selon la revendication 1, caractérisé par le fait que des gaz affectés par des substances nocives, en particulier des vapeurs renfermant des liants de production d'asphalte, ce qu'on appelle de la "blue smoke", sont ajoutés à l'air comburant (51) nécessaire à la flamme (5).

3. Procédé selon la revendication 2, caractérisé par le fait que de l'air frais, affecté par des substances nocives, est introduit en tant qu'air d'admission (52).

4. Installation (1) de mise en oeuvre du procédé selon l'une des revendications 1 à 3, pour le séchage et/ou le chauffage d'un matériau coulant (2) en vue de la production d'asphalte, présentant un tambour d'amont (9) et un tambour rotatif de combustion (11, 39) muni d'un ensemble de pales (33a, 33b, 43a, 43b) assignées au matériau devant être séché et brassé, comportant un premier tube (25a ; 41a) de forme cylindrique, agencé coaxialement à l'axe (23b) du tambour de combustion, entourant radialement et axialement la flamme (5) du brûleur, tournant conjointement au tambour de combustion,
dont la paroi interne est de réalisation lisse et dépourvue de structures intégrées dans la région de la flamme, et retenu centralement dans un second tube extérieur (25b), uniquement par contact à plat, et avec présence de jeu à l'état froid.

5. Installation (1) selon la revendication 4, caractérisée par le fait que le premier tube (25a) est verrouillé à demeure, en mode mécanique, uniquement dans sa région extrême voisine de la base de la flamme du dispositif à brûleur (13).

6. Installation (1) selon la revendication 5, caractérisée par le fait que le premier tube (25a) prend appui radialement, avec présence de jeu, par des montants (45) qui se trouvent entre les premier et second tubes (25a, 25b) et sont fixés, de préférence, à la paroi interne du second tube (25b) de telle sorte que, du fait d'une configuration simple, le premier tube (25a) puisse être produit le plus économiquement possible, et puisse être démonté et monté le plus simplement possible.

7. Installation (1) selon l'une des revendications 4 à 6, caractérisée par le fait que l'extrémité du tambour de combustion, voisine du dispositif à brûleur (13) et recouverte par des éléments (12) de blindage thermique, présente au voisinage de la paroi interne du premier tube (25a), à côté d'un orifice d'entrée de la flamme (5) du brûleur, une fente (34) choisie d'une dimension telle que du matériau projeté, provenant du tambour d'amont (9) et pénétrant sporadiquement dans le premier tube (25a) du tambour de combustion (11), puisse sortir de nouveau.

8. Installation (1) selon l'une des revendications 4 à 7, caractérisée par des éléments de transfert (8) disposés à l'extrémité du tambour d'amont (9) qui est voisine du tambour de combustion (11), et inclinés par rapport à l'axe (23a) du tambour d'amont, afin de guider intégralement et avec effet d'accélération, vers l'enveloppe externe du premier tube (25a), le matériau (2) retombant à travers les gaz de flamme, dans le tambour d'amont (9), sous la forme d'un rideau de matériau.

9. Installation (1) selon l'une des revendications 4 à 8, caractérisée par le fait que le tube (25a, 41a) entourant directement la flamme (5) du brûleur, et l'ensemble de pales (43a) dudit tube, sont réalisés en un alliage d'acier présentant des épaisseurs de parois uniquement nécessaires à la stabilité statique et à la résistance à l'abrasion par le matériau, en vue d'obtenir une faible capacité thermique du tube (25a, 41a) et de l'ensemble de pales (43a).

10. Installation selon l'une des revendications 4 à 9, caractérisée par le fait que le premier tube (25a) est rétréci tronconiquement vers l'intérieur dans sa région extrême (21) tournée à l'opposé du dispositif à brûleur (13), en commençant de préférence à entre 80 % et 90 % de la longueur dudit tube et, de préférence, jusqu'à 90 % du diamètre interne initial.
